# EUROPÄISCHE PATENTANMELDUNG

(11) **EP 0 103 715 A1**
(43) Veröffentlichungstag der Anmeldung: **28.03.1984**
(21) Anmeldenummer: 83107589.0
(22) Anmeldetag: 02.08.1983
(51) Int. Cl.: B22D 11/06, B22D 11/10, B22D 41/08

(54) **Abdichtung zwischen einer Giessdüse und einer diese umschliessenden Stranggiesskokille für Stahl mit einem rechteckförmigen Giessquerschnitt**

(30) Priorität: 23.08.1982 DE 3231321
(71) Anmelder: Fried. Krupp Gesellschaft mit beschränkter Haftung, D-45143 Essen (DE)
(72) Erfinder: Artz, Gerd, D-4030 Ratingen 8 (DE); Figge, Dieter, D-4300 Essen (DE); Hoster, Thomas Dr., D-4300 Essen 1 (DE); Philipp, Clemens, D-4005 Meerbusch 3 (DE)

(57) **Zusammenfassung**

Abdichtung zwischen einer Gießdüse und einer diese umschließenden Stranggießkokille für Stahl mit einem rechteckförmigen Gießquerschnitt, die aus sich paarweise gegenüberliegenden endlosen Gießbändern und sich an diese seitlich anschließenden endlosen gegliederten Seitendämmen besteht.

Stranggießkokillen mit derartig ausgebildeten in Gießrichtung bewegten Kokillenwänden werden heutzutage beim Vergießen von Blei, Zink und Kupfer mit hoher Gießgeschwindigkeit eingesetzt; das Gießmetall gelangt dabei über einen als offene Rinne ausgebildeten Eingußkörper in die Gießvorrichtung.

Um auch beim Vergießen von Stahl bei guter Gießquaiität hohe Gießgeschwindigkeiten erreichen zu können, wird eine Abdichtung zwischen der Gießdüse und den erwähnten Kokillenwänden vorgeschlagen, die an jedem Gießband (1) - quer zur Längserstreckung der Gießdüse (3) gesehen - zumindest einen federnd abgestützten Dichthebel (6) aufweist; dieser ist beweglich mit der Gießdüse verbunden und weist eine dem Seitendamm (2) zugewandte Außenfläche auf, die ein mit diesem abdichtendes Seitendichtelement bildet. Bei einer Weiterbildung des Erfindungsgegenstandes liegen an der Gießdüse (3) abgestützte Dichtleisten (18) federnd an den Seitendämmen (2) an.

## Beschreibung

Abdichtung zwischen einer Gießdüse und einer diese umschlieBenden StranggieBkokille für Stahl mit einem rechteckförmigen Gießquerschnitt

Die Erfindung betrifft eine Gießdüse und eine diese umschließende Stranggießkokille für Stahl mit einem rechteckförmigen Gießquerschnitt, die aus sich paarweise gegenüberliegenden endlosen Gießbändern und sich an diese seitlich anschließenden endlosen gegliederten Seitendämmen besteht.

Stranggießkokillen der eingangs erwähnten Gattung, denen das Gießmetall über eine offene Rinne zugeführt wird, ermöglichen das Gießen von Blei, Zink und Kupfer mit hoher Gießgeschwindigkeit. Der durch die Verwendung der offenen_Rinne.bedingte Luftzutritt beeinflußt den Gießvorgang und das Gießerzeugnis nicht nachteilig.

Im Gegensatz dazu finden beim Stahlgießen vorzugsweise lotrecht angeordnete oszillierende Kokillen Verwendung, deren Schmelzbadspiegel zur Verhinderung des Luftzutritts mittels Gießpulver abgedeckt ist. Die Stahlschmelze gelangt aus einem Verteilergefäß in ein lotrecht angeordnetes Tauchrohr, welches unter der Schmelzbadoberfläche geeignete Austrittsöffnungen aufweist. Wegen der Verwendung einer oszillierenden Kokille ist die Gießgeschwindigkeit dieses bekannten Verfahrens bzw. der zugehörigen Gießvorrichtung auf etwa 3 bis 4 m/min. begrenzt.

Höhere Gießgeschwindigkeiten in der Größenordnung von mindestens etwa 10 m/min. beim Stahlgießen lassen sich nur mit Stranggießkokillen erzielen, die wie diejenige der eingangs erwähnten Gattung in Gießrichtung bewegte Kokillenwände in Form von endlosen Gießbändern und endlosen gegliederten Seitendämmen aufweisen. Da der Gießquerschnitt rechteckförmig ist, gestaltet sich die gegenseitige Abdichtung der vier zusammenwirkenden Kokillenwände außerordentlich schwierig. Darüber hinaus muß durch eine geeignete Ausbildung der Gießdüse im Hinblick auf die Qualität des Gießerzeugnisses dafür Sorge getragen werden, daß keine Luft in die Stranggießkokille gelangt.

Eine in der Praxis zufriedenstellend arbeitende Dichtung zwischen den bewegten Kokillenwänden und der ggf. verstellbaren, jedoch während des Gießvorgangs feststehenden Gießdüse gegen die Stahlschmelze und Luft ist bisher nicht entwickelt worden. Erschwert wird die Verwirklichung der Abdichtung dadurch, daß sie wegen der Flüssigstahlsäule im Verteilergefäß gegen einen Überdruck in der Größenordnung von 0,5 bar erfolgen muß. Darüber hinaus weisen die Gießbänder nach einer gewissen Einsatzzeit eine Welligkeit auf, die ebenfalls von den in Frage kommenden Dichtelementen aufgenommen werden muß.

Jeder Lösungsvorschlag für eine Abdichtung muß außerdem den beengten Raumverhältnissen Rechnung tragen, welche durch den verhältnismäßig kleinen Gießquerschnitt (normalerweise in der Größenordnung von 80 x 170 mm) bedingt sind.

Der Erfindung liegt die Aufgabe zugrunde, eine Abdichtung für eine Stahl vergießende Stranggießkokille mit bewegten Kokillenwänden zu entwickeln, die - den vorher aufgezeigten Schwierigkeiten Rechnung tragend - über eine ausreichend bemessene Einsatzzeit einwandfrei arbeitet.

Die gestellte Aufgabe wird durch eine Abdichtung gelöst, die im wesentlichen die Merkmale des Anspruchs 1 aufweist. Der Grundgedanke der Erfindung besteht danach darin, zur Abdichtung zwischen der Gießdüse und den endlosen Gießbändern der Stranggießkokille zumindest einen an diesen federnd in Anlage gehaltenen Dichthebel vorzusehen; damit sich diese mechanisch wirksame Dichtung - quer zur Längserstreckung der Gießdüse gesehen - einer etwa vorhandenen Welligkeit der Gießbänder besser anpassen kann, wird man im Normalfall mehrere gegeneinander bewegliche Dichthebel nebeneinander anordnen.

Die dem Seitendamm zugewandte Außenfläche des Dichthebels bzw. - bei Verwendung mehrerer nebeneinander angeordneter Dichthebel - des jeweils außenliegenden Dichthebels ist vorzugsweise so ausgebildet, daß sie ein mit dem Seitendamm abdichtendes Seitendichtelement darstellt. Jedes Gießband ist also auf seiner der Gießdüse zugewandten Innenseite über seine Gesamtbreite zwischen den sich gegenüberliegenden Gliederwänden über den bzw. über die Dichthebel abgedichtet. Die Verwendung des schwenkbar gehaltenen Dichthebels als Seitendichtelement schließt mit ein, daß dieser auch quer zur Längserstreckung der Gießdüse beweglich gehalten ist; bei Verwendung mehrerer nebeneinander angeordneter Dichthebel können an diesen angreifende Querfederelemente dazu benutzt werden, eine bestimmte gegenseitige Ausrichtung und Abstützung an den Gliederwänden herbeizuführen.

Eine besonders günstige und wirksame Ausbildung des Dichthebels besteht darin, daß dieser mit einem zylindrischen Schwenkteil ausgestattet ist und sich über ein Schwenklager an der Gießdüse abstützt (Anspruch 2). Durch das zylindrische Schwenkteil als Verbindungselement ist gleichzeitig sichergestellt, daß sich der Dichthebel ggf. auch in Längsrichtung des Schwenkteils seitlich verschieben kann.

Bei einer bevorzugten Ausführungsform des Erfindungsgegenstandes weist der Dichthebel einen federnd abgestützten Stellarm und zumindest eine Dichtkante auf, die über den Stellarm an dem Gießband in Anlage gehalten ist (Anspruch 3). Dieser weist zweckmäßig eine derartige Anordnung auf, daß er - in Gießrichtung gesehen - vor der Schwenkhalterung des Dichthebels liegt. Erforderlichenfalls können auch mehrere Dichtkanten vorgesehen sein, die in Dichtrichtung hintereinanderliegen.

Bei einer Weiterbildung des Erfindungsgegenstandes ist der Raum zwischen dem Stellarm und der Gießdüse, welcher das den Stellarm abstützende Federelement aufnimmt, gegen die Umgebung abgedichtet (Anspruch 4). Wegen der hohen Umgebungstemperatur (in der Größenordnung zwischen 1300 bis 1500°C) muß das Federelement aus einem hoch-hitzebeständigen Sonderwerkstoff wie Wolfram bestehen. Dies setzt allerdings voraus, daß der das Federelement aufnehmende Raum über eine Zuführleitung mit einem als Schutzgas dienenden Inertgas gefüllt und dadurch gegen Luftzutritt gesichert ist (Anspruch 5). Die Abdichtung kann insbesondere aus einer am Stellarm angebrachten Dichtplatte bestehen, die verschiebbar an einer Gegenfläche der Gießdüse anliegt.

Um im Störfall hinter die Dichtkante gelangte Stahlschmelze auffangen zu können, ist - in Gießrichtung gesehen - der Raum vor der Dichtkante zwischen dem Gießband und der Gießdüse mit einer Schicht ausgefüllt, welche aus gegen die Stahlschmelze widerstandsfähigem Granulat (Anspruch 6), insbesondere aus MagnesiumOxid, besteht (Anspruch 7). Die Dicke der Granulat-Schicht in Richtung der Längserstreckung der Gießdüse ist dabei so bemessen, daß sie zumindest den bzw. die Dichthebel umhüllt. Der Durchmesser der einzelnen Granulatkörner sollte zweckmäßigerweise so groß sein, daß sie mit den bewegten Kokillenwänden nicht in den Bereich hinter den Dichthebeln gelangen können.

Sofern mehrere nebeneinander angeordnete Dichthebel zur Anwendung gelangen, können die Spalte zwischen diesen durch ein nachgiebiges, zwischen den Dichthebeln gehaltenes Dichtmittel - insbesondere Dichtschnüre aus keramischem Fasermaterial - abgedichtet werden. Es ist jedoch auch möglich, den in Gießrichtung vor den Dichtkanten liegenden Raum mit Schutzgas in Form von Inertgas auszufüllen oder die erwähnten mechanischen und pneumatischen Dichtmittel kombiniert einzusetzen. Die Verwendung eines Schutzgases erscheint insbesondere dann zweckmäßig, wenn dieses ohnehin - beispielsweise zur Abschirmung des Federelements für den Dichthebel (vgl. Anspruch 5) - benötigt wird.

Falls die benachbarten _{D}ichthebel in der Weise ausgebildet und einander zugeordnet sind, daß der Spalt zwischen ihnen nicht größer ist als 0,2 mm, kann auf die Verwendung zusätzlicher Dichtmittel verzichtet werden; dies gilt beim Vergießen von Stahl zumindest dann, wenn dessen Uberhitzung nicht mehr als 80°C ausmacht (Anspruch 10). Selbstverständlich können die vorher erwähnten Maßnahmen zur Abdichtung der Dichthebel gegeneinander auch dann ergriffen werden, wenn die erwähnte Spaltbreite in -der Größenordnung von 0,2 mm nicht überschritten wird.

Zur Abdichtung der Gießdüse mit den endlosen gegliederten Seitendämmen finden in weiterer Ausgestaltung des Erfindungsgegenstandes Dichtleisten Verwendung, die an der Gießdüse abgestützt sind und federnd an den Seitendämmen anliegen (Anspruch 8).

Bei einer derartigen bevorzugten Ausführungsform besteht also die,Abdichtung im wesentlichen aus mechanisch wirkenden Dichtelementen, wobei die Dichthebel einerseits über ihre Dichtkante an den Gießbändern und andererseits die Dichthebel und die sich bis in deren Bereich erstreckenden Dichtleisten an den Seitendämmen anliegen. Die einwandfreie Dichtwirkung der Dichtleisten wird dabei dadurch sichergestellt, daß diese mit den in Frage kommenden Dichthebeln eine Dichtstelle bilden. Dies läßt sich bei Abstützung des Dichthebels über ein zylindrisches Schwenkteil an der Gießdüse insbesondere dadurch verwirklichen, daß die den Dichthebeln zugewandten Endabschnitte der Dichtleisten eine dem Schwenkteil angepaßte und es aufnehmende Aussparung aufweisen (Anspruch 9). Der in Frage kommende außenliegende Dichthebel stützt sich also über sein zylindrisches Schwenkteil einerseits in dem bereits erwähnten Schwenklager der Gießdüse und andererseits in der Aussparung der bezüglich des Eingußkörpers beweglichen Dichtleiste ab.

Die ggf. aus mehreren Bestandteilen zusammengesetzten Dichthebel sind ebenso wie die Dichtleisten und die Gießdüse vorzugsweise aus Keramikwerkstoff mit zumindest annähernd gleichem Wärmeausdehnungskoeffizienten hergestellt. Die federnde Abstützung der Dichtleisten an der Gießdüse erfolgt über insbesondere aus Wolfram bestehende Federelemente, die erforderlichenfalls in einem mit Schutzgas ausgefüllten Raum angeordnet sind.

Die Erfindung wird nachfolgend anhand zweier in der Zeichnung schematisch dargestellter Ausführungsbeispiele im einzelnen erläutert.
.Es zeigen:
Fig. 1 einen lotrechten Teilschnitt durch eine mit beweglichen Kokillenwänden ausgestattete Stranggießkokille für Stahl im Bereich des Vorderabschnitts der Gießdüse, wobei die Kokillenwände aus endlosen Gießbändern und (aus Gründen der Übersichtlichkeit nicht dargestellten) endlosen gegliederten Seitendämmen bestehen,
Fig. 2 einen waagerechten Teilschnitt durch die in Fig. 1 dargestellte Stranggießkokille im Bereich des Vorderabschnitts der Gießdüse in verändertem Maßstab,
Fig. 3 einen lotrechten Teilschnitt durch die in Fig. 1 dargestellte Stranggießkokille mit einer andersartigen Abstützung eines Dichthebels und
Fig. 4 a, b einen lotrechten Schnitt in Gießrichtung durch eine mit Dichthebeln und Dichtleisten ausgestattete Gießdüse, welche bezüglich der Stranggießkokille zentrisch bzw. verschoben angeordnet ist.

Die eine Gießvorrichtung bildende Stranggießkokille für Stahl weist als wesentliche Bestandteile zwei endlose Gießbänder 1 (vgl. Fig. 1) und zwei endlose gegliederte Seitendämme 2 mit gegeneinander beweglichen Dammblöcken 2' (vgl. Fig. 2) auf, die sich bezüglich einer keramischen Gießdüse 3 paarweise gegenüberliegen und miteinander einen rechteckigen Gießquerschnitt begrenzen; die als lotrechte Kokillenwände dienenden Seitendämme 2 schließen sich also dichtend an die als waagerechte Kokillenwände dienenden Gießbänder 1 an. Sämtliche Kokillenwände 1 und 2 sind vorzugsweise mit waagerecht angeordneten (nicht dargestellten) Umlenkachsen ausgestattet und bewegen sich im Bereich der Gießdüse 3 und des Gießquerschnitts während des Gießvorgangs von links nach rechts, d.h. in der durch den Pfeil 4 angedeuteten Gießrichtung.

Die an ein nicht dargestelltes Verteilergefäß angeschlossene Gießdüse 3 mit der Längsachse 3' ist rohrförmig ausgebildet, d.h. sie weist eine Gießbohrung 5 auf, die sich im Bereich ihres Vorderabschnitts in Gießrichtung erweitert. Die Gießdüse ist bezüglich der Kokillenwände 1 und 2 zumindest während des Gießvorgangs ortsfest gehalten und weist normalerweise mehrere Bestandteile auf.

Zur Abdichtung des Zwischenraums zwischen den bewegten Gießbändern 1 gegen die von rechts einströmende Stahlschmelze ist der bereits erwähnte Vorderabschnitt 3" der Gießdüse 3 mit mehreren Dichthebeln 6 ausgestattet, die - quer zur Längserstreckung der Gießdüse gesehen - in einer Reihe nebeneinanderliegen. Jeder Dichthebel besteht aus zwei miteinander verklebten Keramikteilen, nämlich einem Stellarm 7 und einem zylindrischen Schwenkteil 8, der mittels eines Füllstücks 9 in einem zylindrischen Schwenklager 10 der Gießdüse 3 schwenkbar gehalten ist; die Schwenkachse jedes Dichthebels 6 ist mit 6' bezeichnet.

Der Stellarm 7 weist oberhalb des zylindrischen Schwenkteils 8 einen abgewinkelten, eine Dichtkante 7" bildenden Dichtabsatz 7' auf und stützt sich - in Gießrichtung (Pfeil 4) gesehen - vor dem zylindrischen Schwenkteil über ein aus Wolfram bestehendes Federelement in Form einer zylindrischen Schraubenfeder 11 an der Außenseite der Gießdüse ab. Die Vorspannung der Schraubenfeder 11 ist so gewählt, daß die von der Dichtkante 7" ausgehende Dichtkraft den Eintritt von.Stahlschmelze in den Bereich des Stellarms mit Sicherheit verhindert, wobei der Dichtabsatz 7' etwaigen Bewegungen des Gießbandes 1 senkrecht zur Längsachse 3' federnd nachgeführt wird. Der die Schraubenfeder 11 aufnehmende Raum 12 zwischen den Teilen 7, 8 und 3 ist durch eine aus einer Dichtplatte 13 und einer Gegenfläche 14 bestehende Dichtung nach außen hin, d.h. gegen die Umgebung, abgeschlossen; die am Stellarm 7 angebrachte Dichtplatte 13 stützt sich dabei verschiebbar an der an der Gießdüse befestigten Gegenfläche 14 ab. In den Raum 12 mündet eine Zuführleitung 15 für Schutzgas ein; dieses soll sicherstellen, daß die Schraubenfeder 11 auch bei hoher Umgebungstemperatur oberhalb von 1300°C funktionsfähig bleibt. Außerhalb des Raums 12 ist der Stellarm 7 bis zum Dichtabsatz 7' in eine Granulat-Schicht 16 aus MagnesiumOxid eingebettet, die vorn (d.h. in Fig. 1 links) durch die Wandung der Gießdüse 3 und einen Dichtblock 17 aus keramischem Fasermaterial begrenzt ist. Die Größe der Granulatkörner der Granulat-Schicht 16 - die im Störungsfall das zu weite Eindringen von Stahlschmelze in den Bereich vor den Dichthebeln 6 verhindern soll - ist so gewählt, daß eine Mitnahme in Gießrichtung (Pfeil 4) an dem Dichthebel 6 vorbei nicht möglich ist.

Der mit der Verwendung des zylindrischen Schwenkteils verbundene Vorteil besteht darin, daß sich die Dichthebel 6 auch quer zur Zeichenebene einstellen und dichtend an dem sich seitlich anschließenden Seitendamm 2 anlegen können. Sofern der Spalt zwischen benachbarten Dichthebeln ausreichend klein ist (beim Vergießen von Stahl kleiner als etwa 0,2 mm), kann auf eine besondere Spaltabdichtung verzichtet werden. Gegebenenfalls kann eine ausreichende Dichtwirkung durch Einlegen nachgiebigen keramischen Fasermaterials zwischen die Dichthebel 6 erzielt werden. Eine andere oder zusätzliche Möglichkeit der Abdichtung zwischen den benachbarten Dichthebeln besteht in der Einleitung von Inertgas als Schutzgas; insbesondere kann das über die Zuführleitung 15 herangeführte Schutzgas gleichzeitig zum Zwecke der Abdichtung zwischen den Dichthebeln ausgenutzt werden.

Die seitliche Abdichtung der Gießdüse 3 mit den Seitendämmen 2 wird einerseits - wie bereits geschildert - durch die seitliche Anlage der Dichthebel 6 und andererseits durch Dichtleisten 18 bewirkt, die - an Wolfram-Federn 19 abgestützt - in Ausnehmungen 20 der Gießdüse 3 im Sinne des Doppelpfeils 21 beweglich gehalten sind. Die aus Keramikwerkstoff bestehenden Dichtleisten 18 erstrecken sich bis in den Bereich der außenliegenden Dichthebel 6 unter Bildung einer zylinderförmigen Aussparung 18', auf welcher sich das in Frage kommende zylindrische Schwenkteil 8 abstützt. Die Dichtleisten 18 gehen also unter Bildung einer Dichtstelle in die außenliegenden Dichthebel 6 über, so daß der Zwischenraum zwischen dem Eingußkörper 3 und den Seitendämmen 2 über die gesamte Höhe zwischen den Gießbändern 1 abgedichtet ist.

Die Wolfram-Federn 19 sind zweckmäßig ebenfalls über ein nicht dargestelltes Leitungssystem an eine Schutzgasquelle angeschlossen.

Auf die Verwendung bei hoher Umgebungstemperatur arbeitender Schraubenfedern 11 (vgl. die Ausführungsform gemäß Fig. 1) kann bei der in Fig. 3 dargestellten Ausführungsform des Erfindungsgegenstandes verzichtet werden. Diese weist zur federnden Abstützung des Dichthebels 6 einen Verstellkeil 22 auf, auf dessen Keilfläche 22' der Stellarm 7 ruht. Der Verstellkeil ist seinerseits unter Zwischenschaltung einer Verstellstange 23 an einem nicht dargestellten vorgespannten Federelement befestigt, welches - in Gießrichtung (Pfeil 4) gesehen - weit vor dem dargestellten Bereich hoher Umgebungstemperatur liegt. Der Verstellkeil 22 stützt sich dabei auf einer Gleitfläche 24 der Gießdüse 3 ab, welche parallel zu deren Längsachse 3' verläuft.

Der mit der Verwendung einer Verstellstange verbundene Vorteil besteht nicht nur darin, daß angesichts der geringeren Umgebungstemperaturen auf die Zuführung von Schutzgas in den Bereich des Federelements verzichtet werden kann, sondern auch darin, daß die über den Verstellkeil erzeugte Dichtkraft ggf. von außen durch Verändern der Vorspannung des Federelements beeinflußt werden kann.

Die erfindungsgemäße Abdichtung, deren prinzipieller Aufbau aus Fig. 4 a, b ersichtlich ist, besteht aus jeweils drei nebeneinander angeordneten beweglichen Dichthebeln 6, die an dem zugehörigen oberen bzw. unteren Gießband 1 anliegen, und aus jeweils einer seitlich angeordneten Dichtleiste 18, die mit der Außenfläche der beiden außenliegenden _{D}ichthebel 6 gegenüber dem nicht dargestellten Seitendamm 2 (vgl. Fig. 2) abdichtet.

Der Eintrittsquerschnitt der Gießdüse 3 beträgt in dem dargestellten Beispiel 30 x 120 mm, der Austrittsquerschnitt 76 x 166 mm und der durch die Kokillenwände 1 und 2 begrenzte Gießquerschnitt 80 x 170 mm. Die Schwenkachsen 6' der oben und untenliegenden Dichthebel weisen dabei einen gegenseitigen Abstand von 76 mm auf.

Fig. 4 a läßt erkennen, daß durch Verwendung mehrerer nebeneinanderliegender Dichthebel 6 eine Anpassung an eine etwa vorhandene Welligkeit der Gießbänder 1 möglich ist.

Auch eine seitliche Verschiebung der Gießdüse 3 bezüglich der Kokillenwände 1 und 2 (vgl. Fig. 4 b) führtnicht zu einer Beeinträchtigung der Dichtwirkung des Erfindungsgegenstandes. Einerseits sind die Dichthebel um ihre Schwenkachsen 6' schwenkbar und damit höhenanpaßbar sowie entlang den Schwenkachsen seitenverschiebbar. Andererseits können sich die Dichtleisten 2 unter Einwirkung der Wolfram-Federn 19 in einem beachtlichen Umfang verschieben, ohne den Kontakt mit dem zugehörigen (in Fig. 2 dargestellten) Seitendamm 2 zu verlieren.

Die in Fig. 4 b dargestellte Verschiebung der Gießdüse 3 nach links hat zur Folge, daß sowohl die Dichthebel 6 als auch.die rechte Dichtleiste 18 nach rechts verschoben werden, wobei die Schwenkstellung der Dichthebel 6 sich selbsttätig dem Verlauf des zugehörigen Gießbandes anpaßt.

Der mit der Erfindung erzielte Vorteil besteht insbesondere darin, daß das Problem der Abdichtung zwischen der Gießdüse und den bewegten Kokillenwänden auf das einfacher zu lösende Problem der Abdichtung des Spaltes insbesondere zwischen den Dichthebeln zurückgeführt wird. Die Verwendung einer im wesentlichen mechanischen nachgiebigen Abdichtung ermöglicht selbsttätig den Ausgleich einer Höhen- und Seitenverlagerung zwischen dem vorgeschalteten Verteilergefäß und der Stranggießkokille während des Gießvorgangs ohne Beeinträchtigung der Dichtwirkung, erleichtert das Einbringen der vorgewärmten Gießdüse sowie das Anfahren der Gießvorrichtung. Vom Gießband verursachte Stöße führen nicht zu einer Beschädigung der Gießdüse, da sie von den federnden Dichtelementen ebenso aufgenommen werden wie etwa auftretende Formänderungen.

Der Erfindungsgegenstand ermöglicht es außerdem, die einzelnen Dichtelemente hinsichtlich ihrer Eigenschaften durch geeignete Werkstoffauswahl jeweils an die Erfordernisse anzupassen.

Da die Dichtelemente stets federnd an den Kokillenwänden in Anlage gehalten sind, ist die erfindungsgemäße Abdichtung - unabhängig von der Gießgeschwindigkeit - auch im Stillstand wirksam und kann daher auch bei andersartig aufgebauten Gießvorrichtungen zur Anwendung kommen.

Als Werkstoff für die Dichthebel, die Dichtleisten und die in Fig. 1 und 3 dargestellten Füllstücke kommt insbesondere hydraulisch verpreßte Tonerde mit etwa 6O % A1₂0₃, 7 % C und etwa 33 % Si0₂ in Frage. Die Gießbänder und die sich an diese seitlich anschließenden Seitendämme bestehen zweckmäßig aus niedrig gekohltem Kohlenstoffstahl mit etwa 0,1 % Kohlenstoff bzw. aus gehärteter Corson-Bronze mit etwa 97,4 % Cu; 0,4 % Si; 2 % Ni und 0,2 % Ti.

Die Gießdüse ist vorteilhaft als isostatisch gepreß--tes Rechteckrohr mit einem Werkstoff aus 50 % Al₂O₃; 20 % SiO₂ und 30 % C ausgebildet, welches in gebranntem Zustand eine: Nachbearbeitung durch Diamantschleifen erhalten hat.

## Patentansprüche

1. Abdichtung zwischen einer Gießdüse und einer diese umschließenden Stranggießkokille für Stahl mit einem rechteckförmigen Gießquerschnitt, die aus sich paarweise gegenüberliegenden endlosen Gießbändern und sich an diese seitlich anschließenden endlosen gegliederten Seitendämmen besteht, dadurch gekennzeichnet, daß sich an jedem Gießband (1) - quer zur Längserstreckung der Gießdüse (3) gesehen - zumindest ein Dichthebel (6) federnd abstützt, der mit der Gießdüse beweglich in Verbindung steht und dessen dem Seitendamm (2) zugewandte Außenfläche als mit diesem abdichtendes Seitendichtelement ausgebildet ist.

2. Abdichtung nach Anspruch 1, dadurch gekennzeichnet, daß der mit einem zylindrischen Schwenkteil (8) ausgestattete Dichthebel (6) sich über ein Schwenklager (10) an der Gießdüse (3) abstützt.

3. Abdichtung nach.einem der Ansprüche 1 bis 2, dadurch gekennzeichnet, daß der Dichthebel (.6) einen federnd abgestützten Stellarm (7) und zumindest eine Dichtkante (7") aufweist, die über den Stellarm an dem Gießband (1) in Anlage gehalten ist.

4. Abdichtung nach Anspruch 3, dadurch gekennzeichnet, daß der Raum (12) zwischen dem Stellarm (7) und der Gießdüse (3), welcher das den Stellarm (6) abstützende Federelement (11) aufnimmt, gegen die Umgebung abgedichtet ist.

5. Abdichtung nach Anspruch 4, dadurch gekennzeichnet, daß das Federelement (11) aus Wolfram besteht und daß der das Federelement aufnehmende Raum (12) über eine Zuführleitung (15) mit Schutzgas gefüllt ist.

6. Abdichtung nach einem der Ansprüche 1 bis 5, dadurch gekennzeichnet, daß - in Gießrichtung (Pfeil 4) gesehen - der Raum vor der Dichtkante (7") zwischen dem Gießband (1) und der Gießdüse (3) mit einer Schicht (16) ausgefüllt ist, die aus gegen Stahlschmelze widerstandsfähigem Granulat besteht.

7. Abdichtung nach Anspruch 6, dadurch gekennzeichnet, daß die Granulat-Schicht (16) aus Magnesiumoxid besteht.

8. Abdichtung nach einem der Ansprüche 1 bis 7, dadurch gekennzeichnet, daß an der Gießdüse (3) abgestützte Dichtleisten (18) federnd an den Seitendämmen (2) anliegen.

9. Abdichtung nach Anspruch 8, dadurch gekennzeichnet, daß,bei Abstützung des Dichthebels (6) über ein zylindrisches Schwenkteil (8) an der Gießdüse (3), die den Dichthebeln (6) zugewandten Endabschnitte der Dichtleisten (18) eine dem Schwenkteil angepaßte und es aufnehmende Aussparung (18') aufweisen.

10. Abdichtung nach einem der Ansprüche 1 bis 9, dadurch gekennzeichnet, daß der Spalt zwischen benachbarten Dichthebeln (6)beim Vergießen von Stahl mit einer Uberhitzung bis zu etwa 80°C allenfalls 0,2 mm beträgt.
